# EUROPÄISCHE PATENTSCHRIFT

(11) **EP 0 127 746 B1**
(45) Veröffentlichungstag und Bekanntmachung des Hinweises auf die Patenterteilung: **15.06.1988**
(21) Anmeldenummer: 84103837.5
(22) Anmeldetag: 06.04.1984
(51) Int. Cl.: F23G 7/06

(54) **Verfahren zum Verbrennen von brennbarem Gut und Brennkammer zum Verbrennen der Abgase**
Method for the combustion of burnable material, and combustion chamber for the combustion of the flue gases
Procédé pour la combustion de matière combustible et chambre de combustion pour la combustion de gaz résiduaire

(30) Priorität: 09.04.1983 DE 3312863
(43) Veröffentlichungstag der Anmeldung: 12.12.1984
(73) Patentinhaber: FORSCHUNGSZENTRUM JÜLICH GMBH, 52425 Jülich (DE)
(72) Erfinder: Mallek, Heinz, D-5172 Linnich-Tetz (DE)

(56) Entgegenhaltungen:
- EP-A- 0 064 589
- CH-A- 563 553
- DE-A- 1 601 296
- DE-B- 2 216 523
- DE-C- 2 604 409
- US-A- 3 771 468

## Beschreibung

Die Erfindung bezieht sich auf ein Verfahren zum Verbrennen von brennbarem Gut, bei dem das brennbare Gut pyrolisiert und bei Luftmangel verbrannt wird und bei dem die brennbaren Abgase der der Pyrolysekammer unmittelbar nachgeschalteten Brennkammer zugeführt und dort verbrannt werden, nachdem ihnen vorher Luft zugemischt wurde. Die Erfindung bezieht sich ferner auf eine Brennkammer zur Verbrennung von Abgasen, die einer Pyrolysekammer unmittelbar nachgeschaltet ist, wobei die in der Pyrolysekammer gebildeten Abgase aus dieser in die Brennkammer abgezogen werden.

Ein Verfahren der eingangs bezeichneten Art ist aus der DE-C-26 04 409 bekannt. Auch ist beispielsweise aus Maschinenmarkt, Würzburg, 81 (1975) 69, Seite 1293, ein als Hochtemperaturverfahren bezeichnetes Verfahren bekannt, nach dem Müll verbrannt wird und bei dem die Verbrennung der Abgase in einem gesonderten Brennraum erfolgt.

Bei die Verbrennung der Abgase ist deren möglichst vollständiger Ausbrand schon wegen der Erzeugung umweltfreundlicher Restgase erwünscht. Darüberhinaus wird, wenn die bei der Verbrennung der Abgase anfallende fühlbare Wärme genutzt werden soll, wegen der Verbesserung der Energiebilanz der vollständige Ausbrand der Abgase angestrebt.

Der vollständige Ausbrand der Abgase, bei dem eine Umsetzung der Aromate in den Abgasen erfolgt, ist jedoch nur bei relativ hohen Temperaturen in der Brennkammer, die oberhalb 1000 °C liegen müssen, möglich. Derartig hohe Temperaturen sind zwar auch bei der Durchführung des aus der DE-C-26 04 409 bekannten Verfahrens in der Brennkammer erreichbar. Das Einstellen derart hoher Temperaturen führt jedoch insofern zu Schwierigkeiten, als dabei das Schmelzen der in der Brennkammer befindlichen Asche nicht verhindert werden kann. Das führt zu unerwünschten Ablagerungen in der Brennkammer und somit zu Störungen im Betriebsablauf.

Es ist Aufgabe der Erfindung, das Verfahren gemäß der DE-C-26 04 409 so weiterzuentwickeln, daß bei Verbrennung der Abgase in der der Pyrolysekammer unmittelbar nachgeschalteten Brennkammer ein möglichst vollständiger und zudem störungsfreier Ausbrand der Abgase erzielt wird, ohne daß unerwünschte Ablagerungen in der Brennkammer auftreten. Es ist ferner Aufgabe der Erfindung, eine Brennkammer zur Durchführung des Verfahrens gemäß der Erfindung zu schaffen.

Die der Erfindung zugrundeliegende Aufgabe wird gemäß der Erfindung dadurch gelöst, daß die Abgase innerhalb der Brennkammer einer in der Brennkammer angeordneten, zum Inneren der Brennkammer hin offenen Gasführungsleitung zugeführt und in dieser gesondert zum Ausgang bzw. den Ausgängen der Brennkammer geleitet werden, wobei den in der Gasführungsleitung strömenden Abgasen Frischluft beigemischt wird. Die gesonderte Führung der Abgase ermöglicht es - in Verbindung mit der leicht steuerba₋ ren Zufuhr von Frischluft zu den gesondert geführten Abgasen -, die für den vollständigen Abbrand erforderlichen Temperaturen innerhalb eines abgegrenzten Bereichs einzustellen. Der übrige Bereich der Brennkammer kann dabei auf einem niedrigeren Temperaturniveau gehalten werden, wodurch die Temperaturbelastung der Brennkammerwände geringer gehalten und weitere Nachteile, wie beispielsweise das Schmelzen der Asche, vermieden werden können. Das ist insbesondere bei einer zweckmäßigen Ausführungsweise des Verfahrens gemäß der Erfindung der Fall, bei der die Abgase ausgehend vom Zentrum der Brennkammer bzw. durch das Zentrum der Brennkammer hindurch gesondert geführt werden.

Die gesonderte Führung der Abgase ermöglicht ferner besonders günstige Startbedingungen für die Brennkammer. Zündet man nämlich die Abgase im abgegrenzten Bereich der gesonderten Führung, dann läßt sich dieser Bereich sehr schnell auf die für die Bildung sauberer Restgase erforderliche Temperatur, etwa 800 °C, bringen.

Eine besonders vorteilhafte Variante des Verfahrens gemäß der Erfindung besteht darin, daß den der Brennkammer zugeführten Abgasen Frischluft im unterstöchiometrischen Mengenverhältnis und zusätzlich den gesondert geführten Abgasen Frischluft in zumindest stöchiometrischen Mengenverhältnis zugeführt wird. Hierdurch ist es - durch entsprechende Bemessung der Frischluftmengen - in optimaler Weise möglich, die gewünschten hohen Temperaturen im abgegrenzten Bereich der gesondert geführten Abgase und im übrigen Bereich der Brennkammer niedrigere Temperaturen einzustellen.

Zur Durchführung des Verfahrens gemäß der Erfindung ist eine Brennkammer der eingangs bezeichneten Art geeignet, bei der zumindest eine die Brennkammer durchdringende oder vom Innenraum der Brennkammer ausgehende Gasführungsleitung mit einer oder mehreren Öffnungen zur Brennkammer hin vorgesehen ist die mit ihrem einen Ende den Gas-Ausgang der Brennkammer bildet bzw. mit diesem in Verbindung steht und die an eine Frischluftleitung anschließbar ist. Die Gasführungsleitung besteht dabei zweckmäßigerweise aus feuerfestem Material wie Keramik oder feuerfestem Stahl.

Eine zweckmäßige Ausführungsform der Brennkammer besteht darin, daß die Gasführungsleitung das Zentrum der Brennkammer durchdringt oder vom Zentrum der Brennkammer ausgeht.

Eine einfache Ausführungsform der Brennkammer gemäß der Erfindung sieht eine Gasführungsleitung aus einem Rohr mit seitlichen Öffnungen vor. Die seitlichen Öffnungen können dabei sowohl dem oberen, dem seitlichen Teil der Brennkammer oder auch dem Ascheaustrag zugewendet sein. Bevorzugt sind die seitlichen Öffnungen jedoch dem Auscheaustrag zugewendet, um dadurch möglichst ein Eintreten von Flugasche oder sonstigen Staubpartikeln in die Gasführungsleitung zu verhindern. Dabei ist es zweckmäßig, daß die Gasführungsleitung den Innenraum der Brennkammer durchdringt und daß an dem dem Ausgang der Brennkammer gebenüberliegenden Ende der Gasführungsleitung die Frischluftleitung anschließbar ist. Die Frischluftzufuhr kann aber beispielsweise auch durch eine in die Gasführungsleitung hineinragende Frischluftleitung erfolgen. Die damit gegebene Wahl der Einspeisungsstelle für die Frischluft ergibt die Möglichkeit, den Verbrennungsvorgang in der Brennkammer bzw. in der Gasführungsleitung außer durch die Steuerung der Frischluftmengen auch durch die Wahl des Ortes der Einspeisung der Frischluft zu beeinflussen. Bei der Festlegung der Einspeisungsstelle kann beispielsweise die Verweildauer der Abgase in dem nach der Einspeisungsstelle liegenden Teil der Gasführungsleitung berücksichtigt werden.

Je nach der Wahl der Einspeisung von Frischluft in die Gasführungsleitung ergibt die gesonderte Führung der Abgase in der Brennkammer bei zugleich intensiver Verbrennung des Gases einen gebündelten und über den Bereich der Brennkammer hinaus ausgerichteten Flammenstrahl. Zur Erzielung eines möglichst über die Brennkammer hinaus ausgerichteten Flammenstrahls kann es dabei zweckmäßig sein, die Frischluft den gesondert geführten Gasen erst in der Nähe des Ausganges der Brennkammer, gegebenenfalls auch außerhalb der Brennkammer, zuzuführen. Die Brennkammer gemäß der Erfindung ist dann in besonders vorteilhafter Weise einsetzbar bei einer Verbrennungsanlage zur Verbrennung von brennbarem Gut, bei der der Brennkammer eine Einrichtung zur Nutzung der fühlbaren Wärme nachgeschaltet ist. So kann beispielsweise der Brennkammer ein Heizkessel einer Heizungsanlage nachgeschaltet sein, wobei der aus der Gasführungsleitung der Brennkammer kommende Flammenstrahl auf den Wärmeaustauscher des Heizkessels gerichtet ist.

Die Brennkammer gemäß der Erfindung ist als Brennkammer eines Verbrennungsofens in der Zeichnung schematisch dargestellt und wird im folgenden näher erläutert :

Es zeigen
Figur 1 die Brennkammer mit einer das Zentrum der Brennkammer durchdringenden Gasführungsleitung und einer am Anfang der Gasführungsleitung liegenden Einspeisung der Frischluft,
Figur 2 die Brennkammer gemäß Figur 1 in einem senkrecht zur Zeichnungsebene der Figur 1 liegenden Schnitt längs der Linie A/B,
Figur 3 die Brennkammer mit einer das Zentrum der Brennkammer durchdringenden Gasführungsleitung und einer in der Nähe des Ausgangs der Gasführungsleitung liegenden Einspeisung der Frischluft,
Figur 4 die Brennkammer mit einer vom Zentrum der Brennkammer ausgehenden Gasführungsleitung.

Bei dem in der Zeichnung dargestellten Verbrennungsofen ist die Brennkammer 1 einer Pyrolysekammer 2 nachgeschaltet. Beide Kammern sind durch das Schleusenelement 3 voneinander getrennt.

Bei der in den Figuren 1 und 2 dargestellten Brennkammer ist die Gasführungsleitung 4 durch das Zentrum der Brennkammer 1 geführt. Am Anfang der Gasführungsleitung 4 ist ein Gasbrenner 5 angeordnet, der zum Zünden des Brennvorganges in der Brennkammer dient. Die Frischluftleitung 6 ist an die Gasführungsleitung 4 angeschlossen.

Zum Betreiben des Verbrennungsofens wird brennbares Gut durch die obere Schleuse 7 in die Pyrolysekammer 2 eingefüllt. Beim Start des Pyrolysevorganges werden Gasbrenner 8 eingesetzt. Die in der Pyrolysekammer gebildeten brennbaren Abgase werden nach unten in die Brennkammer 1 abgezogen. Sie gelangen durch Öffnungen 9 in die Gasführungsleitung 4. Die Öffnungen 9 sind auf der dem Ascheaustrag 10 zugewandten Seite der Gasführungsleitung, also nach unten, angeordnet.

Während des Betriebes des Verbrennungsofens wird über das Schleusenelement 3 Frischluft über die Frischluftleitung 11 in unterstöchiometrischer Menge sowohl nach oben in die Pyrolysekammer 2 als auch in die Brennkammer 1 geleitet. Dadurch bildet sich oberhalb des Schleusenelements 3 ein Glutbett mit einer Temperatur von etwa 800 °C aus, in dem die Schwelgase weitgehend zu kurzkettigen Kohlenwasserstoffmolekülen aufgecrackt werden. Die im Glutbett durch Teilverbrennung der Stoffe entstehende Hitze führt zur Pyrolyse des oberhalb des Glutbettes befindlichen Gutes.

Die in die Brennkammer 1 über die Schleuse 3 eingeleitete Frischluft führt zur teilweisen Verbrennung der brennbaren Abgase bei einer Temperatur in dem außerhalb der Gasführungsleitung 4 liegenden Teil der Brennkammer 1 von ebenfalls nicht mehr als 800 °C.

Über die Frischluftleitung 6 wird Frischluft in zumindest stöchiometrischem Mengenverhältnis zu den Abgasen in die Gasführungsleitung 4 eingespeist. Dies hat eine vollständige Verbrennung der in die Gasführungsleitung 4 eingetretenen Abgase zur Folge, wobei eine Temperatur von etwa 1100 °C erreicht wird.

Bei der in Figur 3 dargestellten Ausführungsform der Brennkammer ragt die Frischluftleitung 6 in Form eines zusätzlichen Leitungsstückes 6' bis über das Zentrum der Brennkammer in die Gasführungsleitung 4 hinein. Die Einspeisungsstelle für die Frischluft liegt somit in der Nähe des Ausgangs der Brennkammer, wodurch auch der Bereich der vollständigen Verbrennung der Abgase in der Nähe des Ausgangs der Brennkammer liegt und die dabei gebildete heiße Flamme über den Bereich der Brennkammer hinausragt.

Bei der in Figur 4 dargestellten Ausführungsform der Brennkammer 1 geht die Gasführungsleitung 4 vom Zentrum der Brennkammer 1 aus. Die Gasführungsleitung ist dabei als Rohr ausgebildet, dessen in der Brennkammer befindliches Ende zur Brennkammer hin offen ist. Die Einspeisung von Frischluft erfolgt durch Ansaugen über das in das Rohr 4 hineinragende Leitungsstück 6', das nach dem Abklappen des Gasbrenners 5 nach außen geöffnet ist.

In Abweichung von den in der Zeichnung dargestellten Ausführungsbeispielen der Brennkammer gemäß der Erfindung kann es je nach den Abmessungen der Brennkammer und zur optimalisierung des Brennvorganges zweckmäßig sein, mehr als eine Gasführungsleitung 4 in der Brennkammer anzuordnen.

## Patentansprüche

1. Verfahren zum Verbrennen von brennbarem Gut, bei dem das brennbare Gut pyrolisiert und bei Luftmangel verbrannt wird und bei dem die brennbaren Abgase der der Pyrolysekammer unmittelbar nachgeschalteten Brennkammer zugeführt und dort verbrannt werden, nachdem ihnen vorher Luft zugemischt wurde, dadurch gekennzeichnet, daß die Abgase innerhalb der Brennkammer einer in der Brennkammer angeordneten, zum Inneren der Brennkammer hin offenen Gasführungsleitung zugeführt und in dieser gesondert zum Ausgang bzw. den Ausgängen der Brennkammer geleitet werden, wobei den in der Gasführungsleitung strömenden Abgasen Frischluft beigemischt wird.

2. Verfahren nach Anspruch 1, dadurch gekennzeichnet, daß die Abgase ausgehend vom Zentrum der Brennkammer bzw. durch das Zentrum der Brennkammer hindurch gesondert geführt werden.

3. Verfahren nach Anspruch 1 oder 2, dadurch gekennzeichnet, daß den der Brennkammer zugeführten Abgasen Frischluft im unterstöchiometrischen Mengenverhältnis und zusätzlich den gesondert geführten Abgasen Frischluft in zumindest stöchiometrischem Mengenverhältnis zugeführt wird.

4. Brennkammer zur Verbrennung von Abgasen, die einer Pyrolysekammer unmittelbar nachgeschaltet ist, wobei die in der Pyrolysekammer (2) gebildeten Abgase aus dieser in die Brennkammer (1) abgezogen werden, dadurch gekennzeichnet, daß zumindest eine die Brennkammer (1) durchdringende oder vom Innenraum der Brennkammer (1) ausgehende Gasführungsleitung (4) mit einer oder mehreren Öffnungen (9) zur Brennkammer hin vorgesehen ist, die mit ihrem einen Ende den Gas-Ausgang der Brennkammer (1) bildet bzw. mit diesem in Verbindung steht und die an eine Frischluftleitung angeschlossen ist.

5. Brennkammer nach Anspruch 4, dadurch gekennzeichnet, daß die Gasführungsleitung (4) das Zentrum der Brennkammer (1) durchdringt oder vom Zentrum der Brennkammer ausgeht.

6. Brennkammer nach Anspruch 5, dadurch gekennzeichet, daß die Gasführungsleitung (4) aus einem Rohr mit seitlichen Öffnungen (9) besteht.

7. Brennkammer nach Anspruch 6, dadurch gekennzeichnet, daß die Gasführungsleitung (4) den Innenraum der Brennkammer (1) durchdringt und daß an dem dem Ausgang aus der Brennkammer gegenüberliegenden Ende der Gasführungsleitung die Frischluftleitung (6) anschließbar ist.

8. Brennkammer nach Anspruch 5 oder 6, dadurch gekennzeichnet, daß die Leitung (6, 6') für die Frischluft in die Gasführungsleitung (4) hineinragt.

## Claims

1. Method for the combustion of burnable material, in which the burnable material is pyrolysed and burned in a deficiency of air, and in which the burnable flue gases are fed to the combustion chamber connected directly to the outlet side of the pyrolysis chamber and there burned after first admixing air with them, characterised in that the flue gases inside the combustion chamber are fed to a gas conduit pipe arranged in the combustion chamber and open towards the interior of the combustion chamber and in said pipe are passed separately to the combustion chamber. outlet or outlets, fresh air being added to the flue gases as they flow through the gas conduit pipe.

2. Method according to Claim 1, characterised in that the flue gases are channelled separately, starting from the centre of the combustion chamber or passing through the centre of the combustion chamber.

3. Method according to Claim 1 or 2, characterised in that fresh air is supplied in a less than stoichiometric proportion to the flue gases fed to the combustion chamber and fresh air is additionally supplied in a not less than stoichiometric proportion to the separately channelled flue gases.

4. Combustion chamber for the combustion of flue gases, which is connected directly to the outlet side of a pyrolysis chamber (2), the flue gases formed in the pyrolysis chamber (2) being drawn off therefrom into the combustion chamber (1), characterised in that at least one gas conduit (4) which passes through the combustion chamber (1) or starts from inside the combustion chamber (1) is provided with one or more openings (9) towards the combustion chamber, one end of said conduit forming the gas outlet of the combustion chamber (1), or communicating therewith, and being connected to a fresh air line.

5. Combustion chamber according to Claim 4, characterised in that the gas conduit (4) passes through the centre of the combustion chamber (1) or starts from the centre of the combustion chamber.

6. Combustion chamber according to Claim 5, characterised in that the gas conduit (4) comprises a pipe with lateral openings (9).

7. Combustion chamber according to Claim 6, characterised in that the gas conduit (4) passes through the interior of the combustion chamber (1) and that the fresh air line (6) is adapted for connection to the end of the gas conduit opposite the combustion chamber outlet.

8. Combustion chamber according to Claim 5 or 6, characterised in that the line (6, 6') for the fresh air protrudes into the gas conduit (4).

## Revendications

1. Procédé de combustion d'un produit combustible qui consiste à pyrolyser le produit combustible et à le faire brûler en présence d'un défaut d'air, et à envoyer les effluents gazeux combustibles à la chambre de combustion montée immédiatement en aval de la chambre de pyrolyse et à les y brûler, après leur avoir ajouté de l'air, caractérisé en ce qu'il consiste à envoyer les effluents gazeux de l'intérieur de la chambre de combustion à un conduit pour les gaz disposé dans la chambre de combustion et débouchant à l'intérieur de celle-ci, et à les y conduire séparément à la sortie ou aux sorties de la chambre de combustion, de l'air frais étant mélangé aux effluents gazeux s'écoulant dans le conduit pour les gaz.

2. Procédé suivant la revendication 1, caractérisé en ce qu'il consiste à conduire séparément les effluents gazeux à partir du centre de la chambre de combustion, ou en passant par le centre de la chambre de combustion.

3. Procédé suivant la revendication 1 ou 2, caractérisé en ce qu'il consiste à ajouter aux effluents gazeux envoyés à la chambre de combustion, de l'air frais en un rapport quantitatif inférieur à la stoechiométrie, et en outre aux effluents gazeux conduits de manière séparée, de l'air frais en un rapport quantitatif au moins stoechiométrique.

4. Chambre de combustion d'effluents gazeux, qui est montée immédiatement en aval d'une chambre de pyrolyse, les effluents gazeux formés dans la chambre de pyrolyse (2) étant soutirés de celle-ci pour passer dans la chambre de combustion (1), caractérisée en ce que il est prévu au moins un conduit pour les gaz (4) qui traverse la chambre de combustion (1) ou qui part de l'intérieur de la chambre de combustion (1), qui a un ou plusieurs orifices (9) tournés vers la chambre de combustion qui forme, par l'une de ses extrémités, la sortie des gaz de la chambre de combustion (1) ou qui communique avec celle-ci et qui est raccordé à un conduit pour de l'air frais.

5. Chambre de combustion suivant la revendication 4, caractérisée en ce que le conduit pour les gaz (4) passe par le centre de la chambre de combustion (1) ou part du centre de la chambre de combustion (1).

6. Chambre de combustion suivant la revendication 5, caractérisée en ce que le conduit pour les gaz (4) est constitué d'un tuyau ayant des orifices (9) latéraux.

7. Chambre de combustion suivant la revendication 6, caractérisée en ce que le conduit pour les gaz (4) traverse l'intérieur de la chambre de combustion (1) et, à l'extrémité du conduit pour les gaz qui fait face à la sortie de la chambre de combustion, peut être raccordé le conduit (6) pour de l'air frais.

8. Chambre de combustion suivant la revendication 5 ou 6, caractérisée en ce que le conduit (6, 6') pour de l'air frais pénètre dans le conduit (4) pour le gaz.
